# EUROPÄISCHE PATENTSCHRIFT

(11) **EP 4 227 456 B1**
(45) Veröffentlichungstag und Bekanntmachung des Hinweises auf die Patenterteilung: **18.03.2026**
(21) Anmeldenummer: 23150090.1
(22) Anmeldetag: 03.01.2023
(51) Int. Cl.: D01G 15/88

(54) **GARNITURTRÄGER FÜR EIN KARDIERELEMENT EINER SPINNEREIMASCHINE; KARDIERELEMENT SOWIE SPINNEREIMASCHINE**
CLOTHING CARRIER FOR A CARDING ELEMENT OF A SPINNING MACHINE; CARDING ELEMENT AND SPINNING MACHINE
SUPPORT DE GARNITURE POUR UN ÉLÉMENT DE CARDAGE D'UNE MACHINE DE FILATURE ; ÉLÉMENT DE CARDAGE AINSI QUE MACHINE DE FILATURE

(30) Priorität: 10.02.2022 DE 102022103109
(43) Veröffentlichungstag der Anmeldung: 16.08.2023
(73) Patentinhaber: Trützschler Group SE, 41199 Mönchengladbach (DE)
(72) Erfinder: Flock, Dietmar, 41849 Wassenberg (DE); Hohn, Alexander, 41068 Mönchengladbach (DE); Schmitz, Thomas, 41238 Mönchengladbach (DE)

(56) Entgegenhaltungen:
- EP-A1- 0 091 986
- EP-A2- 0 253 071
- WO-A1-2013/178319
- CN-U- 212 925 262
- DE-A1- 102013 104 480

## Beschreibung

Die Erfindung betrifft einen Garniturstreifen für ein Kardierelement einer Spinnereimaschine, wie einer Karde. Ferner betrifft die Erfindung ein Kardierelement einer solchen Spinnereimaschine, wie einer Karde, umfassend einen solchen Garniturstreifen und eine Spinnereimaschine mit einem solchen Kardierelement.

In der Praxis werden bei Kardierelementen für Karden überwiegend flexible Garnituren eingesetzt. Die Garnituren umfassen dabei Garniturträger - auch Garniturstreifen genannt - aus elastischen, mehrschichtigen Gewebelagen und darin eingelassene Häkchen, auch Garniturspitzen oder Zähne genannt, die aus Rund- oder Ovaldraht gebogen und mit einem Knie (einer Kröpfung) ausgestattet sind, um sich bei Belastung zu verbiegen und bei Entlastung wieder in die Ursprungslage zurückbewegen. Die Garniturstreifen können als fortlaufendes schmales oder breites Band ausgeführt sein. Die Zähne sind in den Garniturstreifen eingestochen und verankert.

Es sind aber auch Garniturstreifen bekannt geworden, die aus einer Vielzahl von aneinander gereihten, streifenförmigen und gestanzten Zahnsegmenten hergestellt sind. Bei der Verwendung gestanzter Zahnsegmente besteht das Problem der Ausrichtung aller einzelnen Zahnsegmente mit geringer Toleranz in einer Ebene. Oftmals gelingt dies nicht, sodass die Zahnsegmente an ihrem Zahnkopf plangeschliffen werden müssen. Dies erhöht jedoch den Fertigungsaufwand und die -kosten erheblich.

In der CH 654 341 A5 werden die einzelnen, hintereinander gestapelten Zahnsegmente stoffschlüssig, z.B. mittels Löten oder Schweißen im Bereich ihres Zahnfußes gefügt, um zu Paketen zusammengefasst zu werden. An den beiden axialen Enden der einzelnen Zahnsegmente sind identisch ausgeführte, schräg verlaufende Schlitze angeordnet. In diese Schlitze können Klammern eingreifen. Diese Klammern verbinden die untereinander stoffschlüssig gefügten Pakete von Zahnsegmenten mit dem Deckelstab, sodass der Zahnfuß der Zahnsegmente direkt auf dem Deckelstab aufliegt. Problematisch an dem Löten oder Schweißen der Zahnsegmente zu Paketen ist jedoch der Verzug, der sich durch den Wärmeeintrag ergibt: Einzelne Zahnsegmente können sich gegenüber ihren Nachbarn verziehen, sodass wiederum ein Überschleifen der Zähne am Zahnkopf oder der Löt- bzw. Schweißstellen am Zahnfuß, um ein genaues Anliegen am Deckelstab zu garantieren, nötig wird.

In der DE 10 2013 104 480 A1 werden die einzelnen, lose hintereinander angeordneten Zahnsegmente mittels Laserschweißen mit einem Rückenblech verbunden und mittels magnetischer Befestigung am Deckelstab montiert. Auch hier ergibt sich durch den Wärmeeinfluss des Schweißens ein Verzug, sodass die so fertig gefügten Zahnsegmente wiederum überschliffen werden müssen.

Die EP 0253071 A2 sieht die Befestigung der Zahnsegmente mittels Federelement vor, die in den Zahnfuß von innen oder außen eingreifen.

In der CN 212925262 U werden die Zahnsegmente durch eine Aufnahmevorrichtung in Schwalbenschwanzform formschlüssig gehalten. Die Aufnahmevorrichtung ist als massiver Tragkörper aus Aluminium ausgebildet, der ebenfalls formschlüssig in das Kardierelement eingeschoben wird und von der Oberseite mittels Schrauben verklemmt wird.

In der EP 0091986 A1 weisen die Zahnsegmente im Zahnfuß einen Hohlraum auf, in den ein Träger eingeschoben wird. Alternativ können die Zahnsegmente in einen Tragkörper eingeschoben werden. Die Befestigung der aufgereihten Zahnsegmente am Deckelstab oder Kardierelement erfolgt über außen angeordnete Federn.

Ausgehend hiervon besteht weiterhin Bedarf, den Herstellvorgang für einen Garniturstreifen zu optimieren. Insbesondere soll auf eine Nacharbeit des Garniturstreifens, um die Zähne alle auf dieselbe Höhe zu bringen, verzichtet werden.

Es ist daher die Aufgabe der Erfindung einen Garniturstreifen für ein Kardierelement einer Spinnereimaschine, wie einer Karde, ein solches Kardierelement sowie eine solche Spinnereimaschine anzugeben, die gegenüber dem Stand der Technik verbessert sind und insbesondere einen vergleichsweise geringeren Fertigungsaufwand und -kosten mit sich bringen. Das Kardierelement kann als Festkardierelement oder als Deckelstab ausgebildet sein.

Die der Erfindung zu Grunde liegende Aufgabe wird durch einen Garniturstreifen für ein Kardierelement einer Spinnereimaschine, wie einer Karde, ein solches Kardierelement sowie eine solche Spinnereimaschine gemäß den unabhängigen Ansprüchen gelöst. Bevorzugte Ausführungsformen der Erfindung sind in den Unteransprüchen angegeben, die wahlweise miteinander kombiniert werden können.

Ein erfindungsgemäßer Garniturstreifen für ein Kardierelement einer Spinnereimaschine, wie einer Karde, umfasst ein Trägerblech und eine Vielzahl von Zahnsegmenten, jeweils mit einem Zahnkopf, der eine Mehrzahl von Zähnen aufweist und einem dem Zahnkopf gegenüberliegenden Zahnfuß, wobei die Zahnsegmente in Längserstreckung des Trägerblechs hintereinander angeordnet sind, wobei sie sich jeweils mit dem Zahnfuß auf dem Trägerblech abstützen und die Zahnsegmente mittels einer formschlüssigen Verbindung am Trägerblech gehalten sind.

Wenn davon die Rede ist, dass die Zahnsegmente in Längserstreckung des Trägerblechs hintereinander angeordnet sind, dann ist damit gemeint, dass diese parallel zueinander angeordnet sind. Parallel zueinander bedeutet, dass die Längsachsen der jeweiligen hintereinander angeordneten Zahnsegmente parallel zueinander verlaufen. Dabei sind die Zahnsegmente in Längserstreckung des Trägerblechs so auf dem Trägerblech angeordnet, dass die Längsachsen der Zahnsegmente senkrecht zur Längsachse des Trägerblechs verlaufen.

Die formschlüssige Verbindung sieht vor, dass die Zahnsegmente und das Trägerblech direkt oder indirekt über einen weiteren Verbindungspartner, wie einer Klemme, ineinandergreifen. Dadurch können sich die das Trägerblech und die Zahnsegmente auch ohne oder bei unterbrochener Kraftübertragung nicht voneinander lösen. Anders ausgedrückt ist bei einer formschlüssigen Verbindung der eine Verbindungspartner dem anderen im Weg.

Bevorzugt können das Trägerblech und die Zahnsegmente (gemeinsam) die formschlüssige Verbindung ausbilden. In diesem Fall ist kein weiterer Verbindungspartner, wie eine Klemme nötig. Dadurch reduziert sich die Teileanzahl, der Herstellungs- sowie Montageaufwand.

Die Zahnsegmente können streifenförmig ausgeführt und bevorzugt lose aneinandergereiht sein. Dabei heißt lose, dass diese frei von einer Verbindung, z.B. einer stoffschlüssigen Verbindung untereinander sind. Mittels der formschlüssigen Verbindung können die untereinander losen, nicht verbundenen Zahnsegmente, zu einem Paket zusammengefasst werden und sind gegen Herausfallen aus dem Trägerblech gesichert. Letzteres trägt dazu beim, dass die Zahnsegmente in einer Ebene zum Liegen kommen und daher nach Herstellung der formschlüssigen Verbindung mit dem Trägerblech nicht noch zusätzlich überschliffen werden müssen.

Das Trägerblech kann den Zahnfuß jedes Zahnsegments bevorzugt vollständig umgeben. So hat jeder Zahnfuß eine ausreichend große Anlagefläche auf dem Trägerblech.

Die formschlüssige Verbindung ist von wenigstens einem axialen Ende der Zahnsegmente und einem entsprechenden Randbereich des Trägerblechs ausgebildet werden. Dies erfolgt dadurch, dass der Randbereich des Trägerblechs jeweils das wenigstens eine axiale Ende der Zahnsegmente, insbesondere durch Umbiegen des Randbereichs des Trägerblechs, umgreift. Anders ausgedrückt sind es die Längsränder des Trägerblechs, die mit dem wenigstens eine axiale Ende aller Zahnsegmente die formschlüssige Verbindung bilden, also alle Zahnsegmente an deren wenigstens einen axialen Ende formschlüssig umgreifen.

Das Trägerblech ist im Querschnitt C-förmig ausgebildet, umfassend einen langen Schenkel, auf dem der Zahnfuß jedes einzelnen Zahnsegments ruht und sich beiderseitig an den langen Schenkel anschließende kurze Schenkel, die jeweils die beiden axialen Enden der Zahnsegmente umgreifen, um die formschlüssige Verbindung herzustellen. Die kurzen Schenkel werden dann vom Randbereich der Längsränder des Trägerblechs gebildet. Dabei können dann die beiden axialen Enden der Zahnsegmente angeschrägt sein, derart, dass sie zusammen mit dem sie umgreifenden Trägerblech eine Schwalbenschwanzverbindung ausbilden. Auf diese Weise kann eine kostengünstige und konstruktiv einfache formschlüssige Verbindung zwischen den bzw. allen Zahnsegmenten und dem Trägerblech hergestellt werden. Durch die kurzen Schenkel des C-förmigen Querschnitts werden die Zahnsegmente in Richtung auf den langen Schenkel gedrückt. Hierdurch wird sichergestellt, dass der jeweilige Zahnfuß jedes Zahnsegments plan auf dem Trägerblech aufsitzt. So liegen, vorausgesetzt, dass das Trägerblech eben ist, alle Zähne der Zahnsegmente auf einer Ebene. Hierdurch kann dann auf eine Nacharbeit, wie ein Schleifen der Zähne verzichtet werden.

Alternativ können die Zahnsegmente im Bereich der beiden axialen Enden eine Aussparung, wie einen Schlitz zur Aufnahme eines Randbereichs des Trägerblechs aufweisen. Auch so kann eine formschlüssige Verbindung zwischen dem Trägerblech und den Zahnsegmenten realisiert werden.

Die Zahnsegmente können aus einem Blech, bevorzugt aus korrosionsgeschütztem Material und bevorzugt durch Trennen, wie Stanzen oder Lasern, hergestellt sein. Das Trägerblech kann aus einem Blech, bevorzugt aus einem korrosionsgeschützten, ferromagnetischen, elektrisch leitenden Material, wie Weißblech, hergestellt sein. Die ferromagnetische Eigenschaft ermöglicht es, dass das Trägerblech von einem Magneten angezogen und im Deckelstab gehalten wird. Die elektrisch leitende Eigenschaft bewirkt, dass zur Kollisionserkennung zwischen dem Garniturstreifen und z.B. einer Garnitur einer Trommel der Karde ein Kurzschlussstrom erfasst wird. So kann eine Kollision beider sicher verhindert werden, wenn sich diese infolge von im Betrieb der Karde auftretenden Wärmeausdehnungen näherkommen.

Die Erfindung betrifft auch ein Kardierelement einer Spinnereimaschine, wie einer Karde, umfassend einen erfindungsgemäßen Garniturstreifen. Dabei kann der Garniturstreifen in einer Ausnehmung des Kardierelementes aufgenommen sein. Das Kardierelement kann als Festkardierelement oder Deckelstab ausgebildet sein. Weiterhin kann die Ausnehmung einen Magneten aufweisen, um den Garniturstreifen über das Trägerblech an den Magneten anzuziehen und darin zu halten. Das Kardierelement kann ferner im Bereich der Ausnehmung eine Nut aufweisen, in die eine komplementär ausgebildete Feder des Trägerblechs eingreift, wobei die Feder einteilig mit dem Trägerblech, insbesondere durch Falzen ausgebildet wird. Auf diese Weise kann ein Kardierelement angegeben werden, bei dem mit wenig Aufwand der erfindungsgemäßen Garnitur ausgewechselt werden kann.

Ferner betrifft die Erfindung eine Spinnereimaschine, wie Karde, umfassend ein erfindungsgemäßes Kardierelement.

Weitere, die Erfindung verbessernde Maßnahmen werden nachstehend gemeinsam mit der Beschreibung eines bevorzugten Ausführungsbeispiels der Erfindung anhand der Figuren näher dargestellt.

Es zeigen:
- Fig. 1: eine schematische Seitenansicht einer als Karde ausgeführten Spinnereimaschine;
- Fig. 2: Deckelstäbe eines Wanderdeckels in einer Detailansicht aus Fig. 1;
- Fig. 3a: eine Seitenansicht auf eine nicht erfindungsgemäße Ausführungsform eines Garniturstreifens;
- Fig. 3b: einen Querschnitt durch die den Gegenstand aus Fig. 3a;
- Fig. 4a: eine Seitenansicht auf eine erfindungsgemäße Ausführungsform eines Garniturstreifens;
- Fig. 4b: die Montage des Garniturstreifens gemäß Fig. 4a in einem Deckelstab.

Fig. 1 zeigt in einer stark schematischen und daher unmaßstäblichen Seitenansicht eine als Karde ausgeführte Spinnereimaschine, mit Speisewalze 1, Speisetisch 2, Vorreißern 3a, 3b, 3c, Trommel 4, Abnehmer 5, Abstreichwalze 6, Quetschwalzen 7, 8, Vliesleitelement 9, Flortrichter 10, Abzugswalzen 11, 12, Wanderdeckel 13 mit Deckelumlenkrollen 13a, 13b und Deckelstäben 14, Kanne 18 und Kannenstock 19. Die Trommel 4 wirkt mit nicht weiter bezeichneten Festkardierelementen, Absaugelementen und Ausscheidemessern zusammen. Die Drehrichtungen der Walzen sind mit gebogenen Pfeilen gezeigt. Mit M ist der Mittelpunkt (Längsachse) der Trommel 4 bezeichnet. 4a gibt die Trommelgarnitur und 4b gibt die Drehrichtung der Trommel 4 an. Der Pfeil A bezeichnet die Arbeitsrichtung. Pfeil B bezeichnet die Laufrichtung der Deckelstäbe 14 in Kardierstellung, und Pfeil C bezeichnet den Rücktransport der Deckelstäbe 14. Die in den Walzen eingezeichneten gebogenen Pfeile bezeichnen die Drehrichtungen der Walzen.

Fig. 2 zeigt eine Detailansicht auf den Gegenstand der Fig. 1, insbesondere den Wanderdeckel 13. Die Deckelstäbe 14 weisen an ihren beiden Enden jeweils einen Deckelkopf auf. An den Deckelkopf sind Tragkörper 15 angebracht. An der Unterfläche des Tragkörpers 15 ist die Deckelgarnitur 16 angebracht. Mit 21 ist der Spitzenkreis der engsten Stelle der einzelnen Deckelgarnituren 16 bezeichnet. Die Trommel 4 weist an ihrem Umfang die Trommelgarnitur 4a, z. B. Sägezahngarnitur, auf. Mit 22 ist der Spitzenkreis der Trommelgarnitur 4a bezeichnet. Der Abstand zwischen dem Spitzenkreis 21 und dem Spitzenkreis 22 ist mit a bezeichnet und beträgt z. B. 0,20 mm. Der Abstand zwischen der konvexen Außenfläche 20a und dem Spitzenkreis 22 ist mit b bezeichnet. Der Radius der konvexen Außenfläche 20a ist mit r1, und der Radius des Spitzenkreises 22 ist mit r2 bezeichnet. Die Radien r1 und r2 schneiden sich im Mittelpunkt M (siehe Fig. 1) der Trommel 4.

In Fig. 3a ist eine Seitenansicht auf eine Ausführungsform eines Garniturstreifens 23 gezeigt, welcher als Deckelgarnitur 16 eines Deckelstabs in den Fig. 1 und 2 Anwendung finden könnte. Ein solcher Garniturstreifen 23 ist aus einer Vielzahl von Zahnsegmenten 24, die hintereinander aufgereiht sind, hergestellt. Die Zahnsegmente 24 könnten dabei streifenförmig, also aus einem Blech, z.B. durch Trennen, wie Stanzen oder Lasern, hergestellt sein.

Jedes Zahnsegment 24 umfasst einen Zahnkopf 24.2 und einem Zahnfuß 24.1. Die Zahnköpfe 24.2 der Zahnsegmente 24 umfassen Zähne 24.3 und sind gegen die Rotationsrichtung des nicht dargestellten Tambours, also gegen die zu kämmenden Fasern gerichtet. Vorliegend sind die Zahnsegmente 24 so angeordnet, dass die Zähne 24.3 benachbarter, also aufeinanderfolgender Zahnsegmente zueinander versetzt sind, hier entlang deren Längsachse. Der Versatz der Zähne 24.3 kann sich über die gesamte Länge des Garniturstreifens 24 bzw. Deckelstabes 14 wiederholen.

Ein solcher gezeigter Garniturstreifen 23 umfasst damit zunächst eine Vielzahl von lose aneinander gereihten Zahnsegmenten 24. Die aneinandergereihten Zahnsegmente 24 sind am besten aus Fig. 3b ersichtlich, welche einen Querschnitt durch den Gegenstand von Fig. 3a zeigt.

Damit die Zahnsegmente 24 einfacher in den Deckelstab 14 eingelegt werden können und nicht aus diesem herausfallen, werden sie durch ein Trägerblech 25 aneinander, also zusammengehalten. Dazu stützen sich die Zahnsegmente 24 jeweils mit dem Zahnfuß 24.1 auf dem Trägerblech 25 ab.

Zusätzlich sind sie, wie in Fig. 3a angedeutet, mittels einer formschlüssigen Verbindung am Trägerblech 25 gehalten. Dabei kann, wie dargestellt, das Trägerblech 25 und die Zahnsegmente 24 die formschlüssige Verbindung ausbilden: Die formschlüssige Verbindung wird hier von beiden axialen Enden der Zahnsegmente 24 und einem entsprechenden Randbereich des Trägerblechs 25 ausgeformt. Dazu ist das Trägerblech im Querschnitt C-förmig ausgebildet. Es umfasst einen langen Schenkel 25.1, auf dem der Zahnfuß 24.1 jedes einzelnen Zahnsegments 24 ruht und sich beiderseitig an den langen Schenkel 25.1 anschließende kurze Schenkel 25.2, die jeweils die beiden axialen Enden der (hier: aller) Zahnsegmente 24 umgreifen, um die formschlüssige Verbindung herzustellen. Dazu sind die beiden axialen Enden der (aller) Zahnsegmente 24 vorliegend angeschrägt, und zwar derart, dass sie zusammen mit dem sie umgreifenden Trägerblech eine Schwalbenschwanzverbindung ausbilden.

Der Gegenstand aus Fig. 3a und 3b kann dadurch hergestellt werden, dass die Vielzahl von hintereinander aufgereihten Zahnsegmenten 24 auf ein zunächst U-förmiges oder C-förmiges Trägerblech, umfassend den langen Schenkel 25.1 und die beiden kurzen Schenkel 25.2, welche jedoch zunächst senkrecht auf dem langen Schenkel 25.1 stehen, aufgelegt wird. Das U-förmige oder C-förmige Trägerblech ist dabei als Kassette ausgebildet, in die die Zahnsegmente 24 eingesetzt oder eingeschoben werden. Dies erfolgt so, dass jeder Zahnfuß 24.1 des entsprechenden Zahnsegments 24 auf den langen Schenkel 25.1 aufgesetzt wird. Hiernach werden die kurzen Schenkel 25.2 - also die Randbereiche, hier die Längsseiten des Trägerblechs 25 - beidseitig in Richtung auf die angeschrägten axialen Enden der Zahnsegmente 24 gebogen. Dies erfolgt mittels Umformen, beispielsweise durch einen Drück- oder Rollvorgang, indem die hochstehenden kurzen Schenkel 25.2 an oder in die Zahnsegmente 24 gedrückt werden. Hierdurch entsteht eine formschlüssige Verbindung zwischen dem Trägerblech 25 und den Zahnsegmenten 24, welche jeweils die Zahnfüße 24.1 auf das Trägerblech 25 drückt und die losen Zahnsegmente 24 untereinander zu einem Paket verbindet.

Obwohl dies nicht dargestellt ist, ist es grundsätzlich denkbar, dass die axialen Enden der Zahnsegmente 24 anstelle einer Anschrägung eine Aussparung, wie einen Schlitz aufweisen könnten, in den dann der Randbereich des Trägerblechs 25 durch Umbiegen bzw. Einrollieren des kurzen Schenkels 25.2 des Trägerblechs 25 formschlüssig eingreifen könnte. Ebenso wie bei den nachfolgenden Ausführungsformen kann hier einseitig eine Feder 26 angeordnet werden, mit der eine Montage des Garniturstreifens 23 in den Deckelstab 14 nicht nur erleichtert, sondern auch die magnetische Verbindung verbessert wird, da die Feder 26 ein schlagartiges Herauskippen aus dem Deckelstab 14 verhindert. Ein weiterer Vorteil der Feder 26 liegt in der fehlerfreien Montage der Garnituren, wodurch eine falsche Ausrichtung der Zähne verhindert wird.

In Fig. 4a ist eine weitere Ausführungsform, als Abwandlung des Gegenstandes der Fig. 3a gezeigt. Man erkennt, dass hier an einer Seite, also an einem axialen Ende des Garniturstreifens 23 eine Feder 26 vorgesehen ist, die hier durch Falzen aus dem Trägerblech 25, bevorzugt aus dem kurzen Schenkel 25.2 selbst hergestellt ist.

Die Montage des Garniturstreifens aus den Fig. 4a ist in Fig. 4b gezeigt. Der beispielhaft dargestellte Deckelstab 14 umfasst dazu eine Ausnehmung 27 zwischen zwei gegenüberliegenden Stegen 27.1, 27.2. In diese Ausnehmung 27 kann auch der Garniturstreifen nach Fig. 3a eingesetzt werden. Statt des Deckelstabes kann die Garnitur auch in ein Festkardierelement eingesetzt werden.

Neben der Ausnehmung 27 ist gemäß der Fig. 4b einseitig eine Nut 29 vorgesehen, die in dem Steg 27.1 eingebracht sein kann. Sie dient dazu, die Feder 26 des Garniturstreifens 23 aus Fig. 4a aufzunehmen.

In der Ausnehmung 27 ist ein Magnet 28 angeordnet, beispielsweise eingeklebt. Als Magnet 28 dienen vorzugsweise Permanentmagnete mit einer hohen magnetischen Koerzitivfeldstärke, wie beispielsweise Magnete mit einer Neodym-Eisen-Bor-Legierung oder aus einer Samarium-Cobalt-Legierung, bei denen die Gefahr der Entmagnetisierung bei Betriebstemperaturen über 50° Celsius gering ist.

Unabhängig davon, ob der Garniturträger nun gemäß Fig. 3a oder Fig. 4a ausgeführt ist, bildet die dem Zahnfuß 24.1 abgewandte Seite des Trägerblechs 25 die Oberseite des Garniturstreifens 23, mit dem er in den Deckelstab 14 einlegbar und vom Magneten 28 anziehbar ist. Das Trägerblech 25 kann aus einem ferromagnetischen, elektrisch leitenden Weißblech hergestellt sein und kann sich dann möglichst flexibel der Oberfläche des Magneten 28 anpassen, um sich dort flächenbündig anzulegen.

Der Garniturstreifen 23 gemäß Fig. 4a wird mit seiner Oberseite in die Ausnehmung 27 eingelegt, in dem die Feder 26 zuerst in die Nut 29 eingesetzt wird und der Garniturstreifen 23 in die Ausnehmung 27 gegen den Uhrzeigersinn gedreht bzw. gekippt wird. Die Zahnköpfe des Garniturträgers 23 weisen in ihrer Neigung dabei gegen die Rotationsrichtung des Tambours und sind dabei gegen die zu kardierenden Fasern gerichtet. Durch den Formschluss zwischen Nut 29 und Feder 26 wird das Verkippen des Garniturstreifens 23 von der magnetischen Verbindung verhindert. Der Garniturstreifen 23 wird damit nicht nur kraftschlüssig, sondern auch formschlüssig und auswechselbar im Deckelfuß des Deckelstabs 14 gehalten.

Alternativ zu der Ausführungsform von Nut 29 und Feder 26 kann der Formschluss auch durch andere Mittel, beispielsweise eine Schwalbenschwanzform, ein integriertes Befestigungsmittel oder eine äußere Abdeckung hergestellt werden.

Unabhängig von der dargestellten Ausführungsform kann das Trägerblech 25 im Wesentlichen der Länge des Deckelstabes 14 entsprechen. Ebenso wäre es grundsätzlich denkbar, dass die einzelnen Zahnsegmente 24 über ihren Zahnfuß 24.1 am Trägerblech zusätzlich stoffschlüssig, z.B. durch Kleben befestigt sein könnten.

### Bezugszeichen

- 1: Speisewalze
- 2: Speisetisch
- 3a, 3b, 3c: Vorreißer
- 4: Trommel
- 4a: Trommelgarnitur
- 4b: Drehrichtung
- 5: Abnehmer
- 6: Abstreichwalze
- 7, 8: Quetschwalzen
- 9: Vliesleitelement
- 10: Flortrichter
- 11, 12: Abzugswalzen
- 13: Wanderdeckel
- 13a, 13b: Deckelumlenkrollen
- 14: Deckelstab
- 15: Tragkörper
- 16: Deckelgarnitur
- 18: Kanne
- 19: Kannenstock
- 20a: Außenfläche
- 21: Spitzenkreis
- 22: Spitzenkreis
- 23: Garniturstreifen
- 24: Zahnsegment
- 24.1: Zahnfuß
- 24.2: Zahnkopf
- 24.3: Zahn
- 25: Trägerblech
- 25.1: langer Schenkel
- 25.2: kurzer Schenkel
- 26: Feder
- 27: Ausnehmung
- 27.1, 27.2: Steg
- 28: Magnet
- 29: Nut

- α: Winkel
- a: Abstand
- b: Abstand
- r1: Radius
- r2: Radius
- A: Arbeitsrichtung
- B: Laufrichtung
- C: Rücktransport
- M: Mittelpunkt

## Patentansprüche

1. Garniturstreifen (23) für ein Kardierelement einer Spinnereimaschine, wie einer Karde, umfassend ein Trägerblech (25) und eine Vielzahl von Zahnsegmenten (24), jeweils mit einem Zahnkopf (24.2), der eine Mehrzahl von Zähnen (24.3) aufweist und einem dem Zahnkopf (24.2) gegenüberliegenden Zahnfuß (24.1), wobei die Zahnsegmente (24) in Längserstreckung des Trägerblechs (25) hintereinander angeordnet sind, wobei sie sich jeweils mit dem Zahnfuß (24.1) auf dem Trägerblech (25) abstützen, wobei die Zahnsegmente (24) mittels einer formschlüssigen Verbindung am Trägerblech (25) gehalten sind, und wobei die formschlüssige Verbindung von wenigstens einem axialen Ende der Zahnsegmente (24) und einem entsprechenden Randbereich des Trägerblechs (25) ausgebildet wird, wobei der Randbereich des Trägerblechs (25) jeweils das wenigstens eine axiale Ende der Zahnsegmente (24) umgreift, **dadurch gekennzeichnet, dass** das Trägerblech (25) im Querschnitt C-förmig ausgebildet ist, umfassend einen langen Schenkel (25.1), auf dem der Zahnfuß (24.1) jedes einzelnen Zahnsegments (24) ruht und sich beiderseitig an den langen Schenkel (25.1) anschließende kurze Schenkel (25.2), die jeweils die beiden axialen Enden der Zahnsegmente (24) umgreifen, um die formschlüssige Verbindung herzustellen, wobei an einem axialen Ende des Garniturstreifens (23) eine Feder (26) vorgesehen ist, die aus dem kurzen Schenkel (25.2) selbst hergestellt ist.

2. Garniturstreifen (23) nach Anspruch 1, **dadurch gekennzeichnet, dass** die Zahnsegmente (24) streifenförmig ausgeführt sind und bevorzugt lose aneinandergereiht sind.

3. Garniturstreifen (23) nach Anspruch 1 oder 2, **dadurch gekennzeichnet, dass** das Trägerblech (25) den Zahnfuß (24.1) jedes Zahnsegments (24) bevorzugt vollständig umgibt.

4. Garniturstreifen (23) nach Anspruch 1, **dadurch gekennzeichnet, dass** die beiden axialen Enden der Zahnsegmente (24) angeschrägt sind, derart, dass sie zusammen mit dem sie umgreifenden Trägerblech (25) eine Schwalbenschwanzverbindung ausbilden.

5. Garniturstreifen (23) nach einem der Ansprüche 1 bis 3, **dadurch gekennzeichnet, dass** die Zahnsegmente (24) im Bereich der beiden axialen Enden eine Aussparung, wie einen Schlitz zur Aufnahme eines Randbereichs des Trägerblechs (25) aufweisen.

6. Garniturstreifen (23) nach einem der Ansprüche 1 bis 5, **dadurch gekennzeichnet, dass** die Zahnsegmente (24) aus einem Blech, bevorzugt aus korrosionsgeschütztem Material und bevorzugt durch Trennen, wie Stanzen oder Lasern, hergestellt sind.

7. Garniturstreifen (23) nach einem der Ansprüche 1 bis 6, **dadurch gekennzeichnet, dass** das Trägerblech (25) aus einem Blech, bevorzugt aus einem korrosionsgeschützten, ferromagnetischen, elektrisch leitenden Material, wie Weißblech, hergestellt ist.

8. Kardierelement einer Spinnereimaschine, wie einer Karde, umfassend einen Garniturstreifen (23) nach einem der vorhergehenden Ansprüche.

9. Kardierelement nach Anspruch 8, wobei der Garniturstreifen (23) nach Anspruch 7 ausgeführt ist, **dadurch gekennzeichnet, dass** der Garniturstreifen (23) in einer Ausnehmung (27) des Kardierelementes aufgenommen ist.

10. Kardierelement nach Anspruch 9, **dadurch gekennzeichnet, dass** die Ausnehmung (27) einen Magneten (28) aufweist, um den Garniturstreifen (23) über das Trägerblech (25) an den Magneten (28) anzuziehen und darin zu halten.

11. Kardierelement nach Anspruch 9 oder 10, **dadurch gekennzeichnet, dass** das Kardierelement im Bereich der Ausnehmung (27) eine Nut (29) aufweist, in die eine komplementär ausgebildete Feder (26) des Trägerblechs (25) eingreift, wobei die Feder (26) einteilig mit dem Trägerblech (25), insbesondere durch Falzen ausgebildet wird.

12. Kardierelement nach einem der Ansprüche 8 bis 11, ausgebildet als Festkardierelement oder als Deckelstab (14).

13. Spinnereimaschine, wie Karde, umfassend ein Kardierelement nach einem der Ansprüche 8 bis 12.

## Claims

1. Clothing strip (23) for a carding element of a spinning mill machine, such as a carding machine, including a support plate (25) and a multiplicity of toothed segments (24), each with a tooth tip (24.2), comprising a plurality of teeth (24.3) and a tooth base (24.1) opposite the tooth tip (24.2), wherein the toothed segments (24) are arranged one behind another in the longitudinal extension of the support plate (25), wherein each toothed segment is supported by the tooth base (24.1) on the support plate (25), wherein the toothed segments (24) are held in place on the support plate (25) by means of a positive-fit connection, and wherein the positive-fit connection is configured by at least one axial end of the toothed segments (24) and a corresponding border area of the support plate (25), wherein the border area of the support plate (25) surrounds the at least one axial end of the toothed segments (24) respectively, **characterised in that** the support plate (25) is configured as a C-shape in its cross section, including a long leg (25.1) on which the tooth base (24.1) of each individual toothed segment (24) rests and adjoining short legs (25.2) located on both sides of the long leg (25.1), surrounding the two axial ends of the toothed segments (24) in order to create the positive-fit connection, wherein a spring (26), made from the short leg (25.2) itself, is provided on an axial end of the clothing strip (23).

2. Clothing strip (23) according to claim 1, **characterised in that** the toothed segments (24) are configured so as to form a strip and are preferably arranged separately in a row.

3. Clothing strip (23) according to claim 1 or 2, **characterised in that** the support plate (25) preferably fully surrounds the tooth base (24.1) of each toothed segment (24).

4. Clothing strip (23) according to claim 1, **characterised in that** the two axial ends of the toothed segments (24) are bevelled such that together with the surrounding support plate (25), they form a dovetail joint.

5. Clothing strip (23) according to one of the claims 1 to 3, **characterised in that** the toothed segments (24) have a recess, such as a slot, in the area of the two axial ends for supporting a border area of the support plate (25).

6. Clothing strip (23) according to one of the claims 1 to 5, **characterised in that** the toothed segments (24) are made from a sheet metal, preferably from corrosion-resistant material and preferably by means of cutting, such as by punching or lasing.

7. Clothing strip (23) according to one of the claims 1 to 6, **characterised in that** the support plate (25) is made from a sheet metal, preferably from a corrosion-resistant, ferromagnetic, electrically conductive material, such as white metal.

8. Carding element of a spinning mill machine, such as a carding machine, including a clothing strip (23) according to any of the preceding claims.

9. Carding element according to claim 8, wherein the clothing strip (23) is configured according to claim 7, **characterised in that** the clothing strip (23) is supported in a recess (27) of the carding element.

10. Carding element according to claim 9, **characterised in that** the recess (27) comprises a magnet (28) for attracting the clothing strip (23) via the support plate (25) to the magnet (28) and holding it in the recess.

11. Carding element according to claim 9 or 10, **characterised in that** the carding element comprises a groove (29) in the area of the recess (27) inside which a complementarily configured spring (26) of the support plate (25) engages, wherein the spring (26) is configured as a single piece together with the support plate (25), in particular by means of folding.

12. Carding element according to one of the claims 8 to 11, configured as a fixed carding element or as a flat bar (14).

13. Spinning mill machine, such as a carding machine, including a carding element according to one of the claims 8 to 12.

## Revendications

1. Bande de garniture (23) pour un élément de cardage d'une machine de filature, telle qu'une carde, comportant une plaque de support (25) et un grand nombre de segments dentés (24), chacun avec une tête de dent (24.2), qui présente une pluralité de dents (24.3), et une base de dent (24.1) en face de la tête de dent (24.2), dans laquelle les segments dentés (24) sont disposés les uns derrière les autres dans l'extension longitudinale de la plaque de support (25), dans laquelle ils s'appuient respectivement avec la base de dent (24.1) sur la plaque de support (25), dans laquelle les segments dentés (24) sont maintenus sur la plaque de support (25) au moyen d'un assemblage à engagement positif, et dans laquelle l'assemblage à engagement positif est formé par au moins une extrémité axiale des segments dentés (24) et une zone périphérique correspondante de la plaque de support (25), dans laquelle la zone périphérique de la plaque de support (25) entoure l'au moins une extrémité axiale des segments dentés (24), **caractérisée en ce que** la plaque de support (25) est conçue dans sa section en forme de C, comportant une branche longue (25.1), sur laquelle repose la base de dent (24.1) de chaque segment denté (24), et des branches courtes (25.2) se raccordant de part et d'autre de la branche longue (25.1) qui entourent chacune les deux extrémités axiales des segments dentés (24) afin de réaliser l'assemblage à engagement positif, dans laquelle un ressort (26) est prévu en une extrémité axiale de la bande de garniture (23), ressort réalisé à partir de la branche courte (25.2) elle-même.

2. Bande de garniture (23) selon la revendication 1, **caractérisée en ce que** les segments dentés (24) sont réalisés sous forme de bandes et sont, de préférence, alignés de manière mobile les uns à côté des autres.

3. Bande de garniture (23) selon la revendication 1 ou 2, **caractérisée en ce que** la plaque de support (25) entoure de préférence complètement la base de dent (24.1) de chaque segment denté (24).

4. Bande de garniture (23) selon la revendication 1, **caractérisée en ce que** les deux extrémités axiales des segments dentés (24) sont biseautées, de manière à ce qu'elles forment un assemblage en queue d'aronde avec la plaque de support (25) qui les entoure.

5. Bande de garniture (23) selon l'une des revendications 1 à 3, **caractérisée en ce que** les segments dentés (24) présentent dans la zone des deux extrémités axiales un évidement, comme une fente pour recevoir une zone périphérique de la plaque de support (25).

6. Bande de garniture (23) selon l'une des revendications 1 à 5, **caractérisée en ce que** les segments dentés (24) sont fabriqués en tôle, de préférence dans un matériau protégé contre la corrosion et de préférence par séparation, telle que l'estampage ou la découpe laser.

7. Bande de garniture (23) selon l'une des revendications 1 à 6, **caractérisée en ce que** la plaque de support (25) est fabriquée en tôle, de préférence dans un matériau protégé contre la corrosion, ferromagnétique, conducteur, tel que le fer-blanc.

8. Élément de cardage d'une machine de filature, telle qu'une carde, comportant une bande de garniture (23) selon l'une des revendications précédentes.

9. Élément de cardage selon la revendication 8, dans lequel la bande de garniture (23) est réalisée selon la revendication 7, **caractérisé en ce que** la bande de garniture (23) est accueillie dans une cavité (27) de l'élément de cardage.

10. Élément de cardage selon la revendication 9, **caractérisé en ce que** la cavité (27) présente un aimant (28), afin d'attirer la bande de garniture (23) par la plaque de support (25) contre l'aimant (28) et de la maintenir dans la cavité.

11. Élément de cardage selon la revendication 9 ou 10, **caractérisé en ce que** l'élément de cardage présente une rainure (29) dans la zone de la cavité (27), dans laquelle s'accroche un ressort (26) complémentaire de la plaque de support (25), le ressort (26) étant formé d'une seule pièce avec la plaque de support (25), notamment par repliage.

12. Élément de cardage selon l'une des revendications 8 à 11, conçu comme élément de cardage fixe ou comme barre de chapeau (14).

13. Machine de filature, telle qu'une carde, comportant un élément de cardage selon l'une des revendications 8 à 12.
